# EUROPÄISCHE PATENTSCHRIFT

(11) **EP 0 668 753 B1**
(45) Veröffentlichungstag und Bekanntmachung des Hinweises auf die Patenterteilung: **25.03.1998**
(21) Anmeldenummer: 93924516.3
(22) Anmeldetag: 12.11.1993
(51) Int. Cl.: A61G 5/00

(54) **VORRICHTUNG ZUM ENT- UND BEKLEIDEN BZW. ZUR REINIGUNG UND VERSORGUNG DES BEHINDERTEN MENSCHLICHEN KÖRPERS**
DEVICE FOR USE IN DRESSING AND UNDRESSING AND IN CLEANING A HANDICAPPED PERSON
DISPOSITIF UTILISE POUR DESHABILLER ET HABILLER OU POUR LAVER ET PRODIGUER DES SOINS A UNE PERSONNE HANDICAPEE

(30) Priorität: 14.11.1992 DE 9215515 U; 10.04.1993 DE 9305617 U
(43) Veröffentlichungstag der Anmeldung: 30.08.1995
(62) Teilanmeldung aus: 97114917.4
(73) Patentinhaber: Göhlert, Irmgard, 23611 Bad Schwartau (DE)
(72) Erfinder: Göhlert, Irmgard, 23611 Bad Schwartau (DE)
(74) Vertreter: Neisen, Jürgen, Dipl.-Ing.
(86) Internationale Anmeldenummer: DE9301081
(87) Internationale Veröffentlichungsnummer: WO9410961

(56) Entgegenhaltungen:
- EP-A- 0 363 727
- EP-A- 0 376 504
- WO-A-92/00712
- US-A- 2 596 055
- US-A- 3 165 314
- US-A- 3 431 020
- US-A- 3 708 182
- US-A- 4 165 127
- US-A- 5 133 377

## Beschreibung

Die Erfindung betrifft eine Vorrichtung zur Lagerung einer zu pflegenden Person gemäß dem Oberbegriff des Anspruchs 1 und Anspruchs 8.

Nach dem Stand der Technik gibt es Hilfsvorrichtungen, die zur Versorgung von behinderten Menschen zum Einsatz kommen. So sind Hebevorrichtungen bzw. verfahrbare Stühle bekannt, die die Versorgung von behinderten Menschen erleichtern sollen. Um die schwere Arbeit des Pflegepersonals zu erleichtern wurden Vorschläge gemacht, etwa um die Höhe eines Bettes so zu verändern, daß das Pflegepersonal seine Arbeit, ohne sich bücken zu müssen, verrichten kann (WO92/00712); andere Vorschläge greifen die allgemein vorhandene Immobilität geriatrischer Patienten auf und geben Anregungen für Bewegungshilfen, bei denen der Patient sich sitzend vorwärts bewegen kann (EP 0 376 504 A3; US-PS 4 165 127) oder wo er aufrecht auf einem Stützgestell abgestützt, dieses vor sich herschiebend, sich bewegen kann. Die US-PS 3 431 020 schlägt für die Pflege von Kleinkindern, die mit Hüftluxation geboren wurden, eine Vorrichtung vor, mit einem Gestell mit einer aufrichtbaren Auflagefläche für das Kind, das in Frosch-Stellung auf einer gepolsterter Liegematte sitzend mit einfachem Sicherheitsgurt gehalten ist, wobei sein Rücken vollflächig auf der Liegematte aufliegt; dabei kann allenfalls das Gestell dieser Vorrichtung als "Rohrgestell" angesprochen werden, dessen beide seitlichen Rohre die Liegematte als Auflagefläche halten und das mit Auslegern jeweils gegen die Radträger des Fahrgestells abgestützt sind, wobei diese Ausleger eine fixe Länge aufweisen und an den Radträgern festlegbar sind, mit dem Ziel, die Vorrichtung zusammenklappen zu können. Bei der von dieser Vorrichtung gelehrten Art der Lagerung ist wohl eine Pflege eines Kindes möglich; diese Pflege würde jedoch bei Erwachsenen erhebliche Umstände bedeuten, zumal die Liegematte vollflächig zwischen den Seitenstützen angeordnet ist und so keine Möglichkeit besteht, die Pflegetätigkeit, die für erwachsene Patienten notwendig ist, durchzuführen. Daher gestaltet sich der Pflegeaufwand für das Pflegepersonal gerade für diesen Körperbereich besonders schwierig, da der behinderte Körper oft nur von mehreren Personen gehalten oder gewendet werden kann, um eine hinreichende Zugänglichkeit dieses Körperbereichs zu ermöglichen, muß doch dieser Körperbereich nicht selten öfter am Tag gewaschen werden und es müssen entsprechend frische Windeln angelegt werden. Für diese Arbeiten muß dann immer das entsprechende Personal zur Verfügung stehen, um diesen Bereich des menschlichen Körpers für die Versorgung zugänglich zu machen. Die EP 0 363 727 A1 beschreibt nun eine Vorrichtung, zur Lagerung einer zu pflegenden Person bäuchlings auf einer Auflagefläche mit einem Gestell mit Mitteln zum Stützen des Körpers der Person im Brust-Becken- und Kniebereich, wobei das Gestell, das im wesentlichen gebildet ist von einer auf einem Fahrgestell aufgebauten Zentralsäule, an der die Stützelemente vorgesehen sind, verfahrbar ist, und wobei die Auflagefläche um eine parallel zur Standfläche und rechtwinklig zu ihrer Mittelachse ausgerichtete Achse schwenkbar und mit Mitteln versehen ist, zur Veränderung des Winkels zur Standfläche. Diese Vorrichtung ist in Art eines Krankenfahrstuhles konzipiert; sie ist aufwendig und komplex aufgebaut sowie für die allgemeinen Pfegevorgänge im geriatrischen Bereich umständlich zu handhaben. Daher ist sie im schwierigen Pflegebetrieb etwa einer Alten-Pflegestation nur bedingt einsetzbar, insbesondere weil die zu pflegenden Patienten in aller Regel selbst im Rollstuhl sitzen und zur Pflege in der Vorrichtung nach dieser Druckschrift zum Aufstehen gebracht und auf diese Vorrichtung bäuchlings gelegt werden müssen. Diese Umlagerung von dem Rollstuhl in diese Vorrichtung mit den vorlaufenden Rädern und der Unzugängigkeit von der Rückseite her ist so mit erheblichen Schwierigkeiten verbunden, da die Patienten zu heben sind. Mit dieser Vorrichtungen kann der Körper des Patienten insbesondere im Bereich der Ausscheidungsorgane nicht versorgt werden, da sich die Zentralsäule gerade in diesem Mittelbereich befindet und so dort derartige Tätigkeiten behindert.

Es ist daher die Aufgabe der Erfindung, hier eine Vorrichtung zu schaffen, die es ermöglicht, den behinderten menschlichen Körper leichter zu versorgen im Hinblick auf den schlecht zugänglichen Ausscheidungsbereich.

Diese Aufgabe wird erfindungsgemäß durch eine Vorrichtung gemäß Anspruch 1 und 8 gelöst. Durch diese Ausbildung der Vorrichtung ist es gelungen, den Patienten bzw. den behinderten menschlichen Körper von einer sitzenden Stellung in eine brückenartige, kniende Stellung umzulagern. Zu diesem Zweck wird das fahrbare Gestell von seiner Frontseite her vor den behinderten Körper gefahren, wobei die Winkelstellung der Auflagefläche möglichst steil gestellt wird. Mit Hilfe einer pflegenden Person wird der menschliche Körper an die steilstehende Auflagefläche herangeführt. Dabei wird der menschliche Körper auf der Auflagefläche durch Mittel gestützt, die ihn in der brückenartigen, knienden Stellung halten. Danach wird die Auflagefläche von der Steilstellung in eine flachere Stellung verschwenkt, so daß der aufgelagerte Patient in eine stabile Lagerung kommt. Es ist in vorteilhafter Weise erreicht worden, daß nun die Windeln bzw. die Kleidungsstücke insbesondere im Ausscheidungsbereich entfernt werden können, so daß das zu pflegende Personal diesen Bereich reinigen und versorgen kann. Weiterhin kann mit der erfindungsgemäßen Vorrichtung der aufgelagerte menschliche Körper mit dem Gestell in eine Duschvorrichtung gefahren werden. Das zu betreuende Personal kann dann den menschlichen Körper auf dieser Vorrichtung reinigen und ihn nach Beendigung der Versorgungsarbeiten wieder ankleiden bzw. zu seinem Bett oder Stuhl zurückfahren.

Das Wesen der Erfindung wird anhand des in den Figuren 1 bis 7 dargestellten Ausführungsbeispielen näher erläutert; dabei zeigen:
- Fig. 01:: Eine an einen Stuhl anstellbare Vorrichtung zum Ankleiden bzw. zur Reinigung und Versorgung des behinderten menschlichen Körpers;
- Fig. 02:: Eine Seitansicht einer an einen (angedeuteten) Stuhl anstellbaren Vorrichtung mit Winkelgestell, beidendig abgestützt, Knie- und Bruststützen eingeschwenkt;
- Fig. 03:: Eine Aufsicht auf einen fahrbaren Stuhl für Behinderte mit beidseits angesetzter Vorrichtung, Knie- und Bruststützen in Auflagestellung geschwenkt.

In der Figur 1 ist die erfindungsgemäße Vorrichtung zum Ankleiden bzw. zur Reingung und Versorgung des behinderten menschlichen Körpers mit dem Bezugszeichen 1 bezeichnet. Die Vorrichtung 1 besteht dabei aus einem fahrbaren Gestell 2, in dem eine Auflagefläche 3 in verschiedene Winkelstellungen schwenkbar gelagert ist. Zur Einstellung der unterschiedlichen Winkellagen ist die Auflagefläche 3 frontseitig an einer parallel zur Standfläche verlaufenden Achse 4 im Gestell 2 verschwenkbar. Die Aufnahmefläche 3 verfügt dabei über Mittel 8, 9, und 10, die den behinderten menschlichen Körper stützen bzw. halten.

Das Gestell 2 wird aus zwei parallel angeordneten Rohren 5.1 und 5.2 gebildet, zwischen denen die Auflagefläche 3 befestigt ist. An der Unterseite der Auflagefläche 3 ist ein Ausleger 6 zur Winkeleinstellung der Auflagefläche 3 angebracht. Der Ausleger 6 ist an den Rohren 5.1 und 5.2 jeweils mit Gelenken schwenkbar gelagert. Dabei befinden sich die Lagerungsstellen 7 etwa im oberen Bereich des Gestells 2. Zur Feststellung der jeweiligen Winkellage der Auflagefläche 3 verfügt der Ausleger 6 über eine (nicht näher dargestellte) Rasteinrichtung, die die Auflagefläche 3 in der jeweils angewinkelten Stellung stabil hält. Zur Erziehlung einer möglichst steilstehenden Auflagefläche 3 ist der Ausleger 6 teleskopierbar ausgelegt, wobei die Teleskopierbarkeit durch eine (nicht näher dargestellte) Hydraulikeinrichtung unterstützend erfolgen kann.

Die die Auflagefläche 3 bildenden Mittel 4 zur Stützung des menschlichen Körpers sind zwischen den parallel verlaufenden Rohren 5.1 und 5.2 befestigt. Diese Mittel 4 bestehen dabei aus einer Kopfstütze 8, einer Bruststütze 9 und einer Kniestütze 10. Die Kopfstütze 8 ist zur kopfgerechten Lagerung schwenkbar zwischen den Rohren 5.1 und 5.2 gelagert und kann je nach Bedarf auch aus dem Gestell 2 herausgenommen werden. Die Bruststütze 9 kann als ein- oder zweistückige Mulde ausgebildet sein. Die Zeichnung zeigt die zweistückige Ausbildung einer Mulde, bei der die Ellenbogen aufgestützt werden können zur Erreichung der Brückenhaltung des behinderten menschlichen Körpers auf der Auflagefläche 3. Bei der einstückig ausgebildeten Mulde wird der Brustkorb in der Mulde der Bruststütze 9 aufgelegt, so daß der Brustkorb die hinreichende Abstützung auf der Auflagefläche 3 erfährt. Als letztes Stützungsmittel befindet sich im unteren Bereich des Gestells 2 zwischen den Rohren 5.1 und 5.2 die Kniestütze 10. Die Kniestütze 10 kann dabei ebenfalls muldenartig bzw. schalenartig ausgebildet sein, um insbesondere den Kniegelenken den hinreichenden Halt zu geben, damit der aufliegende Patient die hinreichende Stützungssicherheit erfährt.

An den parallel verlaufenden Rohren 5.1 und 5.2 sind schwenkbare Bügel 11 zur seitlichen Halterung bzw. Stützung beim Auflagern des menschlichen Körpers auf die Auflagefläche 3 angeordnet. Die Bügel 11 werden dabei aus gelenkig miteinander verbundenen parallelogrammartig angeordneten Längs- und Querrrohren 12.1 und 12.2 gebildet. Die parallelogrammartig angeordneten Längs- und Querrohre 12.1 und 12.2 sind an den Rohren 5.1 und 5.2 des Gestells 2 schwenkbar gelagert. Durch die parallelogrammartig ausgestaltete Bügelform 11 kann sich während der Auflagerungsbewegung der menschliche behinderte Körper inbesondere an den querverlaufenden sich mitbewegenden Querrohren 12.2 stützen bzw. festhalten.

Am unteren Ende des Gestells 2 ist endseitig an den parallel verlaufenden Rohren 5.1 und 5.2 eine Fußstütze 13 angelenkt, und mittels einer nicht näher dargestellten Rastvorrichtung festlegbar. Die vorstehende Fußstütze 13 kann so mit dem fahrbaren Gestell 2 beispielsweise zwischen die Stuhlbeine manöveriert werden, so daß der Patient seine Fußflächen auf die Fußstützen 13 aufstellen kann und somit schon einen ersten direkten Kontakt mit der Vorrichtung 1 hat. Danach wird der entsprechende steile Winkel der Auflagefläche 3 mittels des Auslegers 6 durch Verschwenken bzw. Teleskopieren eingestellt. Der Patient wird dann durch Stützung eines Pflegers oder einer Pflegerin an die Auflagefläche herangeführt, so daß zunächst der Kniebereich auf die Kniestützen 10 gelagert wird. Danach werden zur angewinkelten Auflagerung des behinderten menschlichen Körpers die Ellbogen in die Bruststützen 9 gelegt. Je nach Bedarf kann zusätzlich noch die Kopfstütze 8 zwischen die Rohre 5.1 und 5.2 gesteckt werden. Der so auf der Auflagefläche 3 in einer Brückenhaltung aufgelagerte behinderte menschliche Körper erlaubt nun dem Pflegepersonal eine leichtere Zugänglichkeit zu den Ausscheidungsbereichen des menschlichen Körpers. In dieser Haltung kann nun leicht die Windel vom menschlichen Körper entfernt werden, um die Ausscheidungsorgange zu reinigen um nach der Reinigung wieder neue Windeln anzulegen. Denkbar wäre hier auch, den aufgelagerten menschlichen Körper auf dem fahrbaren Gestell 2 in eine Duschvorrichtung zu fahren, wo dann der ganze Körper gereinigt werden kann. Nach der Versorgung wird der aufliegende Patient wieder zu seinem Bett oder Stuhl zurückgefahren und von der Auflagefläche 3 durch die entsprechend steile Winkeleinstellung durch den Ausleger 6 wieder in umgekehrter Reihenfolge umgelagert. Zur verfahrbaren Handhabung des Gestells 1 sind bedienungsseitig an den parallel verlaufenden Rohren 5.1 und 5.2 Griffelemente 14 vorgesehen.

Nach einer Weiterbildung der Erfindung ist das Gestell 2 um seine Mittelachse 15 klappbar. Dabei sind jeweils an der Kopfstütze 8, der Bruststütze 9, der Kniestütze 10 sowie an der Fußstütze 13 Gelenke 16 ebenfalls im Bereich der Mittelachse 15 der Vorrichtung 1 angeordnet. Auf diese Weise läßt sich zur besseren Verstauung der Vorrichtung 1 das Gestell 2 von seiner räumlichen Ausdehnung her halbieren. Die Vorrichtung 1 läßt sich dadurch nicht nur in Schränken besser verstauen, sondern man kann diese Vorrichtung 1 auch besser in einem Wagen transportieren, so daß die Vorrichtung 1 beispielsweise bei Verlegung des Patienten leicht mitgenommen werden kann.

Eine andere Ausführungsform zeigen Figur 2; hier ist das als Winkelgestell 2' ausgebildete Gestell 1 seitlich an einen fahrbaren Stuhl 20 angesetzt, wobei der Stuhl sowohl an seinen hinteren Stuhlbeinen 21 mit Rollen 21.1 als auch an seinen vorderen Stuhlbeinen 22 mit entsprechenden Rollen 22.1 (in der Figur 2 der besseren Übersichtlichkeit halber weggelassen) versehen ist, und wobei die hinteren Stuhlbeine 21 nach oben fortgeführt, die Halterungen für die Rückenlehne 23 bilden. Die Winkelgestell 2' ist gebildet von einer vorderen Stütze 18 und einem an deren oberen Ende angebrachten Horizontalschenkel 15 und einer hinteren Stütze 17, die mit einer Rolle 17.1 versehen ist. Zur besseren Handhabbarkeit ist ein Handgriff 14 an der vorderen Stütze 16 vorgesehen. Die vordere Stütze weist zwei in unterschiedlichen Höhen vorgesehene Gelenke 18 auf, an die Brust-Kniestütze 9 bzs. 10 um eine Vertikalachse 18.1 schwenkbar angelenkt sind. Dabei ist der Abstand "a" der beiden Schwenkachsen 18.1 voneinander (und von der vorderen Stütze) so, daß die Brust- und die Kniestütze im ausgeschwenkten Zustand den für den Patienten passenden Abstand voneinander aufweisen. Die Brust- und die Kniestütze 9 bzw. 10 sind dabei über Ausleger 19 mit den Gelenken 18 verbunden und um eine Horizontalachse 19.1 schwenkbar, wobei mit dem Abstand "b" der Schwenkachse von der Mittelachse der Stütze 9 bzw. 10 die Lage der in Gebrauchsstellung geschwenkten Stützen auf den Bedarf abgestellt werden kann. Vorteilhaft ist es, das Verschwenken um die Horizontalachse 19.1 gegen eine Federkraft vorzunehmen, wobei die Federkraft die Rückstellung bewirkt.

Die Figur 3 zeigt eine Weiterbildung, bei der das Winkelgestell 2' beidseits an den Stuhl 20 angestellt ist. Bei dieser Ausführungsform sind jeweils die Bruststützen 9 bzw. die Kniestützen 10 in zwei Hälften 9.1, 9.2 bzw. 10.1, 10.2 unterteilt und werden von dem jeweils zugeordneten Teil des Winkelgestells 2' gegeneinander geschwenkt.

Um den auf dem Sitz 25 sitzenden Patient nun umlagern zu können, muß diese Vorrichtung in Gebrauchsstellung gebracht werden. Dabei wird das Winkelgestell 1' vor den Stuhl 20 gesetzt, wobei es gleichgültig ist, ob es gesondert an den Stuhl 20 gefahren wird, als integrale Bestandteile der Armlehnen 24 des Stuhles 20 vorgesehen ist und ausgeschwenkt oder ausgezogen werden kann. Bei diesen Bewegungen ist es wesentlich, daß das Winkelgestell 2' zunächst so weit vorgesetzt wird, daß Bruststütze 9 bzw. Bruststützen 9.1 und 9.2 in den Gelenken 18 um die Vertikalachse 18.1 zur Mitte hin geschwenkt und um die Horizontalachsen 19.1 der Ausleger 19 in Gebrauchslage verdreht werden können. Das Winkelgestell 2' wird dann in eine Lage gebracht, in der der Patient sein Knie bzw. die oberen Enden seiner Unterschenkel gegen die Kniestütze/-en 10 bzw. 10.1 und 10.2 legen kann. Er wird dann mit Unterstützung durch eine Pflegeperson nach vorn gezogen, so daß sich sein Brust-/Schulterbereich gegen die Bruststütze/-en 9 bzw. 9.1 und 9.2 legt, wobei sich der Patient an den in Art eines Handlaufs ausgebildeten Horizontalschenkel/-schenkeln 15 bzw. 15.1 und 15.2 des Winkelgestells 2' abstützen kann. Der Patient wird schließlich soweit nach vorn gezogen, daß die Ausscheidungsbereiche für das Pflegepersonal gut zugängig sind und das Reinigen und Windeln bzw. das Anziehen ohne Mühe möglich wird. Um den Oberkörper des Patienten zusätzlich absenken zu können, ist die vordere Stütze teleskopierbar ausgebildet mit Hand- oder Hydraulikantrieb, wobei -wie hier dargestellt- Steckbolzen die Stellung sichern.

## Patentansprüche

1. Vorrichtung (1) zur Lagerung einer zu pflegenden Person mit einem Gestell (2) mit Mitteln (9, 10) zum Stützen des Körpers der Person im Brust- und Kniebereich, das mindestens ein Rad aufweisend verfahrbar ist, und mit einer von einer Bruststütze (9) und einer Kniestütze (10) gebildeten Auflagefläche (3), die um eine parallel zu einer Aufstandfläche und rechtwinklig zu ihrer Mittelachse ausgerichtet Achse (4; 19.1) schwenkbar und mit Mitteln versehen ist, zur Veränderung des Winkels zur Aufstandfläche, **dadurch gekennzeichnet**,
daß das Gestell als Rohrgestell (2) ausgebidlet, zwei parallele, rohrförmige Seitenträgern (5.1, 5.2) aufweist, zwischen denen die Bruststütze (9) und die Kniestütze (10) der Auflagefläche (3) vorgesehen sind, sowie an deren oberen, bedienungsseitigen Enden Griffelemente (14) und an deren unteren Enden je ein Rad angeordnet sind,
wobei die Achse (4) der Räder die Schwenkachse für die Auflagefläche (3) ist,
daß zum Abstützen der Auflagefläche (3) an ihrer Unterseite ein Ausleger (6) vorgesehen ist, der an die Seitenträger (5.1, 5.2) zu deren frontseitigen Verschwenken in unterschiedliche, mit Rastvorrichtungen festlegbare Winkelstellungen zur Aufstandsfläche angelenkt (7) ist, und
daß zumindest an einem der Seitenträger (5.1, 5.2) ein bei Verschwenken der Auflagefläche mitbewegter Schwenkbügel (11) zur seitlichen Halterung bzw. Stützung beim Auflagern des Körpers auf die Auflagefläche (3) angeordnet ist, wobei, im Gebrauch, eine brückenartige Haltung des Körpers auf der Auflagefläche erreicht werden kann.

2. Vorrichtung nach Anspruch 1, **dadurch gekennzeichnet,** daß die Ausleger (6) teleskopierbar sind.

3. Vorrichtung nach Anspruch 1 oder 2, **dadurch gekennzeichnet,** daß die freien Enden der Ausleger (6) mit Rädern versehen sind.

4. Vorrichtung nach einem der Ansprüche 1 bis 3, **dadurch gekennzeichnet**, daß an den Seitenträgern (5.1, 5.2) angeordnete Schwenkbügel (11) aus gelenkig miteinander verbundenen, parallelogrammartig angeordneten Längs- und Querholmen (12.1, 12.2) bestehen, die bei der Auflagerungsbewegung des behinderten menschlichen Körpers mit verschwenkbar sind.

5. Vorrichtung nach einem der Ansprüche 1 bis 4, **dadurch gekennzeichnet**, daß eine Kopfstütze (8) zwischen den Rohren (5.1 und 5.2) des Rohrgestells (2) zur Höhenverstellung schwenkbar und bei Bedarf von dem Gestell (2; 2') lösbar angeordnet ist.

6. Vorrichtung nach einem der Ansprüche 1 bis 5, **dadurch gekennzeichnet,** daß das Gestell (2) um seine Mittelachse (15) klappbar ist, wobei jeweils am Kopf- (8), Brust- (9), Knie- (10) und Fußteil (13) ein Gelenk (16) im Bereich der Mittelachse (15) angeordnet ist.

7. Vorrichtung nach einem der Ansprüche 1 bis 5, **dadurch gekennzeichnet,** daß das Gestell (2) um seine Mittelachse (15) teilbar ist, wobei jeweils am Kopf- (8), Brust- (9), Knie- (10) und Fußteil (13) ein Gelenk im Bereich der Mittelachse (15) angeordnet ist.

8. Vorrichtung (1) zur Lagerung einer zu pflegenden Person mit einem Gestell (2) mit Mitteln (9, 10) zum Stützen des Körpers der Person im Brust- und Kniebereich, das mindestens ein Rad aufweisend verfahrbar ist, und mit einer von einer Bruststütze (9) und einer Kniestütze (10) gebildeten Auflagefläche (3), **dadurch gekennzeichnet**, daß die Bruststütze und die Kniestütze je um eine im Gebrauch horisontale und rechtwinklig zu ihrer Mittelachse ausgerichtete Achse (4; 19.1) schwenkbar und mit Mitteln zum Verschwenken der Kniestütze (10) und der Bruststütze (9) versehen ist, zur
daß das Gestell als zweihälftiges Winkelgestell (2') ausgebildet ist und, zwei parallele, vordere Stützen (16) aufweist, zwischen denen die Bruststütze (9) und die Kniestütze (10) der Auflagefläche (3) vorgesehen sind, und an deren oberen, bedienungsseitigen Enden Griffelemente (14) sowie an deren unteren Enden je eine Rolle (16.1) angeordnet sind,
wobei die Achsen (19.1) von Bruststütze (9) und Kniestütze (10) die Schwenkachsen für die Auflagefläche (3) sind,
daß zwei hintere Stützen (17) vorgesehen sind, die über einen Horizontalschenkel (15) mit den vorderen Stützen (16) verbunden sind, und
daß die Horizontalschenkel (15) als mit der vorderen Stütze (16) mitbewegte Mittel zur seitlichen Halterung bzw. Stützung beim Auflagern des Körpers auf die Auflagefläche (3) ausgebildet sind, wobei, im Gebrauch, eine brückenartige Haltung des Körpers auf der Auflagefläche erreicht werden kann.

9. Vorrichtung nach Anspruch 8, **dadurch gekennzeichnet**, daß die vordere Stütze (16) teleskopierbar ausgebildet ist, wobei die unterschiedlichen Einstellungen festlegbar sind, beispielsweise mit Steckbolzen.

10. Vorrichtung nach Anspruch 8 oder 9, **dadurch gekennzeichnet**, daß an jeder hinteren Stütze (17) eine Rolle (17.1) vorgesehen ist.

11. Vorrichtung nach einem der Ansprüche 8 bis 10, **dadurch gekennzeichnet**, daß eine Kopfstütze (8) den Horizontalschenkeln (15) des Winkelgestells (2') zur Höhenverstellung schwenkbar und bei Bedarf von dem Gestell (2; 2') lösbar angeordnet ist.

12. Vorrichtung nach einem der Ansprüche 8 bis 11 in Kombination mit einem Stuhl (20), **dadurch gekennzeichnet**, daß die Horizontalschenkel (15) des Winkelgestells (2') in die Seitenteile der Armlehnen (24) des Stuhles (20) integriert sind, wobei jedes der Teile des Winkelgestells (2') an bzw. aus den Seitenteilen des Stuhles (20) mit den Armlehnen (24) ausziehbar ist und zumindest eine vordere, mit einer Rolle (16.1) versehene Stütze (16) aufweist, wobei das Winkelgestell (2') durch Auszug dem Stuhl vorsetzbar ist, und wobei die Horizontalschenkel (15) mitbewegte Armauflagen bilden.

13. Vorrichtung nach einem der Ansprüche 8 bis 12 in Kombination mit einem Stuhl (20), **dadurch gekennzeichnet**, daß die Horizontalschenkel (15) des Winkelgestells (2') in die Seitenteile der Armlehnen (24) des Stuhles (20) integriert sind, wobei jedes der Teile des Winkelgestells (2') an die Seitenteile mit den Armlehnen (24) des Stuhles (20) schwenkbar angelenkt ist und zumindest eine vordere, mit einer querlaufenden Rolle versehene Stütze (16) aufweist, wobei das Winkelgestell (2') durch Umschwenken dem Stuhl vorsetzbar ist, wobei die Horizontalschenkel (15) Armauflagen bilden.

14. Vorrichtung nach einem der Ansprüche 12 oder 13, **dadurch gekennzeichnet**, daß das Winkelgestell (2') an dem/den Seitenteil/-len des Stuhles (20) abnehmbar befestigt ist.

15. Vorrichtung nach Anspruch 14, **dadurch gekennzeichnet**, daß zur Befestigung formschlüssig zusammenwirkende Schiebeelemente vorgesehen sind.

## Claims

1. Device (1) for positioning a person to be cared for, with a frame (2) which has means (9, 10) for supporting the body of the person in the chest and knee area and, having at least one wheel, is mobile, and with a carrying surface (3) which is formed by a chest support (9) and a knee support (10) and can be swivelled about an axis (4; 19.1) which is directed parallel to a standing surface and at right angles to its central axis and is provided with means for changing the angle of the standing surface, characterized
in that the frame, in the form of a tubular frame (2), has two parallel, tubular side carriers (5.1, 5.2) between which the chest support (9) and the knee support (10) of the carrying surface (3) are provided, and which have handle elements (14) provided at their upper, service ends and each have a wheel at their lower ends, the axis (4) of the wheels being the swivelling axis for the carrying surface (3),
in that an extension arm (6) is provided for supporting the carrying surface (3) at its underside, which extension arm is hinged (7) to the side carriers (5.1, 5.2) for swivelling thereof at the front side into various angular positions relative to the standing surface, which positions can be fixed by click-stop arrangements, and
in that a swivellable frame (11), which is moved along with the carrying surface when the latter is being swivel led is arranged on at least one of the side carriers (5.1, 5.2), for holding or supporting from the side when the body is being positioned on the carrying surface (3), so that in use a bridge-type posture of the body on the carrying surface can be achieved.

2. Device according to Claim 1, characterized in that the extension arms (6) are telescopic.

3. Device according to Claim 1 or 2, characterized in that the free ends of the extension arms (6) are provided with wheels.

4. Device according to one of Claims 1 to 3, characterized in that swivellable frames (11) arranged on the side carriers (5.1, 5.2) consist of longitudinal and transverse bars (12.1, 12.2) which are hingedly connected to each other and arranged in the form of a parallelogram and can be swivelled along with the positioning movement of the body of the handicapped person.

5. Device according to one of Claims 1 to 4, characterized in that a head rest (8) is arranged between the tubes (5.1 and 5.2) of the tubular frame (2) so that it can be swivel led for height adjustment and can be detached from the frame (2; 2') if necessary.

6. Device according to one of Claims 1 to 5, characterized in that the frame (2) can be folded about its central axis (15), a joint (16) being arranged in the area of the central axis (15) on the head (8), chest (9), knee (10) and foot section (13) in each case.

7. Device according to one of Claims 1 to 5, characterized in that the frame (2) can be separated about its central axis, a joint being arranged in the area of the central axis (15) on the head (8), chest (9), knee (10) and foot section (13) in each case.

8. Device (1) for positioning a person to be cared for, with a frame (2) which has means (9, 10) for supporting the body of the person in the chest and knee area and, having at least one wheel, is mobile, and with a carrying surface (3) which is formed by a chest support (9) and a knee support (10), characterized
in that the chest support and the knee support are each swivellable about an axis (4; 19.1) which in use is directed horizontally and at right angles to their central axis, and are provided with means for swivelling the knee support (10) and the chest support (9),
in that the frame is in the form of an angular frame (2') which is in two halves and has two parallel, front supports (16), between which the chest support (9) and the knee support (10) of the carrying surface (3) are provided, and on the upper, service ends of which handle elements (14) are provided, and on the lower ends of which a roller (16.1) is provided in each case,
the axes (19.1) of chest support (9) and knee support (10) being the swivelling axes for the carrying surface (3),
in that two rear supports (17) are provided, which rear supports are connected by means of a horizontal leg (15) to the front supports (16), and
in that the horizontal legs (15) are in the form of means moved along with the front support (16), for holding or supporting from the side when the body is being positioned on the carrying surface (3), so that in use a bridge-type posture of the body on the carrying surface can be achieved.

9. Device according to Claim 8, characterized in that the front support (16) is designed to be telescopic, the various settings being fixable, for example by means of cotter pins.

10. Device according to Claim 8 or 9, characterized in that a roller (17.1) is provided on each rear support (17).

11. Device according to one of Claims 8 to 10, characterized in that a head rest (8) is arranged so that it swivels for height adjustment [lacuna] the horizontal legs (15) of the angular frame (2') and is detachable from the frame (2; 2') if necessary.

12. Device according to one of Claims 8 to 11, in combination with a chair (20), characterized in that the horizontal legs (15) of the angular frame (2') are integrated in the side parts of the arm rests (24) of the chair (20), each of the parts of the angular frame (2') being extendable on or from the side parts of the chair (20) with the arm rests (24) and having at least one front support (16) provided with a roller (16.1), while the angular frame (2') can be put in front of the chair by extension, and the horizontal legs (15) form arm rests which are moved along with it.

13. Device according to one of Claims 8 to 12, in combination with a chair (20), characterized in that the horizontal legs (15) of the angular frame (2') are integrated in the side parts of the arm rests (24) of the chair (20), each of the parts of the angular frame (2') being swivellably linked to the side parts with the arm rests (24) of the chair (20) and having at least one front support (16) provided with a transverse roller, it being possible, by swivelling round, to place the angular frame (2') in front of the chair, in which case the horizontal legs (15) form arm rests.

14. Device according to one of Claims 12 or 13, characterized in that the angular frame (2') is fixed on the side part(s) of the chair (20) in such a way that it is removable.

15. Device according to Claim 14, characterized in that positively interacting sliding elements are provided for the fixing.

## Revendications

1. Dispositif (1) pour supporter une personne à laquelle des soins sont à prodiguer, comprenant un châssis (2) avec des moyens (9, 10) pour supporter le corps de la personne dans les régions thoracique et des genoux, châssis qui présente au moins une roue par laquelle il est déplaçable, ainsi qu'une surface d'appui (3), formée par un appui thoracique (9) et un appui de genoux (10), qui est inclinable autour d'un axe (4; 19.1) parallèle à une base ou surface d'appui au sol et orienté transversalement par rapport à son axe médian, et pourvue de moyens pour changer l'angle par rapport à la base,
**caractérisé en ce**
que le châssis est réalisé comme un châssis tubulaire (2), comportant deux longerons tubulaires latéraux (5.1, 5.2) parallèles, entre lesquels sont prévus l'appui thoracique (9) et l'appui de genoux (10) de la surface d'appui (3), des poignées (14) prévues aux extrémités supérieures des longerons, du côté où se trouve l'opérateur, de même qu'une roue disposée à l'extrémité inférieure de chaque longeron,
l'axe (4) des roues formant l'axe d'inclinaison pour la surface d'appui (3),
que, pour supporter la surface d'appui (3) sur son dessous, on a prévu une béquille (6) articulée (7) sur les longerons latéraux (5.1, 5.2) en vue de son oscillation vers l'avant en différentes positions angulaires, pouvant être fixées par des dispositifs d'arrêt, par rapport à la base, et
que, sur au moins l'un des longerons latéraux (5;1, 5.2), on a disposé un étrier basculant (11), accompagnant le mouvement d'inclinaison de la surface d'appui, qui sert au maintien ou à l'appui latéral lors de la mise en place du corps sur la surface d'appui (3), l'agencement étant tel que, pendant l'utilisation, le corps peut prendre une posture "en pont" sur la surface d'appui.

2. Dispositif selon la revendication 1, caractérisé en ce que les béquilles (6) sont extensibles télescopiquement.

3. Dispositif selon la revendication 1 ou 2, caractérisé en ce que les extrémités libres des béquilles (6) sont pourvues de roues.

4. Dispositif selon une des revendications 1 à 3, caractérisé en ce que des étriers basculants (11), disposés sur les longerons latéraux (5.1, 5.2), sont constitués de membrures longitudinales (12.1) et de membrures transversales (12.2) agencées à la façon d'un parallèlogramme et inclinables en même temps lors du mouvement de mise en place de la personne handicapée.

5. Dispositif selon une des revendications 1 à 4, caractérisé en ce qu'un appui-tête (8) est installé basculant, en vue de son réglage en hauteur, ainsi que amovible pour pouvoir être enlevé du châssis (2; 2') si nécessaire, entre les tubes (5.1 et 5.2) du châssis tubulaire (2).

6. Dispositif selon une des revendications 1 à 5, caractérisé en ce que le châssis (2) est repliable autour de son axe médian (15), avec disposition d'une articulation (16), au droit de l'axe médian (15), dans chacune des parties de tête (8), thoracique (9), de genoux (10) et de pieds (13).

7. Dispositif selon une des revendications 1 à 5, caractérisé en ce que le châssis (2) est divisible suivant son axe médian (15), avec disposition d'une articulation, au droit de l'axe médian (15), dans chacune des parties de tête (8), thoracique (9), de genoux (10) et de pieds (13).

8. Dispositif (1) pour supporter une personne à laquelle des soins sont à prodiguer, comprenant un châssis (2) avec des moyens (9, 10) pour supporter le corps de la personne dans les régions thoracique et des genoux, qui présente au moins une roue par laquelle il est déplaçable, ainsi qu'une surface d'appui (3) formée par un appui thoracique (9) et un appui de genoux (10), caractérisé en ce
que l'appui thoracique et l'appui de genoux peuvent chacun être tourné autour d'un axe (4; 19.1) orienté horizontalement et transversalement par rapport à l'axe médian de la surface d'appui en position d'utilisation, et sont pourvus de moyens pour faire pivoter l'appui de genoux (10) et l'appui thoracique (9),
que le châssis est réalisé sous la forme d'un châssis en équerre (2') en deux moitiés et comporte deux montants avant (16) parallèles, entre lesquels sont prévus l'appui thoracique (9) et l'appui de genoux (10) de la surface d'appui (3), et aux extrémités supérieures desquels sont disposées, du côté où se trouve l'opérateur, des poignées (14), ainsi qu'à chacune des extrémités inférieures desquels est disposée une roulette (16.1),
les axes (19.1) de l'appui thoracique (9) et de l'appui de genoux (10) constituant les axes d'inclinaison pour la surface d'appui (3),
qu'on a prévu deux montants arrière (17) qui sont reliés par l'intermédiaire d'une branche horizontale (15) aux montants avant (16), et
que les branches horizontales (15) sont réalisées comme des moyens, déplacés conjointement avec le montant avant (16), qui servent au maintien ou à l'appui latéral lors de la mise en place du corps sur la surface d'appui (3), l'agencement étant tel que, pendant l'utilisation, le corps peut prendre une posture "en pont" sur la surface d'appui.

9. Dispositif selon la revendication 8, caractérisé en ce que le montant avant (16) est extensible télescopiquement et que ses différents réglages sont blocables, par exemple à l'aide de chevilles enfichées dans des trous.

10. Dispositif selon la revendication 8 ou 9, caractérisé en ce qu'une roulette (17.1) est prévue sur chaque montant arrière (17).

11. Dispositif selon une des revendications 8 à 10, caractérisé en ce qu'un appui-tête (8) est disposé basculant, en vue de son réglage en hauteur, et détachable, pour pouvoir être enlevé au besoin du châssis (2; 2'), entre les branches horizontales (15) du châssis en équerre (2').

12. Dispositif selon une des revendications 8 à 11 en combinaison avec un fauteuil (20), caractérisé en ce que les branches horizontales (15) du châssis en équerre (2') sont intégrées dans les parties latérales des accoudoirs (24) du fauteuil (20), chacune des parties du châssis en équerre (2') étant disposée extensible sur ou dans une partie latérale du fauteuil (20) à accoudoirs (24) et présentant au moins un montant avant (16) pourvu d'une roulette (l6.l), le châssis en équerre (2') pouvant être placé devant le fauteuil par son extraction de celui-ci et les branches horizontales (15) formant des appui-bras déplacés conjointement.

13. Dispositif selon une des revendications 8 à 12 en combinaison avec un fauteuil (20), caractérisé en ce que les branches horizontales (15) du châssis en équerre (2') sont intégrées dans les parties latérales des accoudoirs (24) du fauteuil (20), chaque partie du châssis en équerre (2') étant articulée mobile en pivotement sur une partie latérale comprenant un accoudoir (24) du fauteuil (20) et présentant au moins un montant avant (16) pourvu d'une roulette roulant transversalement, le châssis en équerre (2') pouvant être placé devant le fauteuil par pivotement et les branches horizontales (15) formant des appui-bras.

14. Dispositif selon la revendication 12 ou 13, caractérisé en ce que le châssis en équerre (2') est fixé amovible à la partie latérale ou aux parties latérales du fauteuil (20).

15. Dispositif selon la revendication 14, caractérisé en ce que des éléments coulissants, coopérant par complémentarité de formes, sont prévus pour la fixation.
